# EUROPÄISCHE PATENTSCHRIFT

(11) **EP 0 468 186 B1**
(45) Veröffentlichungstag und Bekanntmachung des Hinweises auf die Patenterteilung: **11.01.1995**
(21) Anmeldenummer: 91109693.1
(22) Anmeldetag: 13.06.1991
(51) Int. Cl.: A45D 26/00

(54) **Zupfkopf für Epiliergeräte**
Pulling head for hair removal apparatus
Tête de traction pour appareil à épiler

(30) Priorität: 21.07.1990 DE 4023251
(43) Veröffentlichungstag der Anmeldung: 29.01.1992
(73) Patentinhaber: Braun Aktiengesellschaft, Frankfurt am Main (DE)
(72) Erfinder: Eckart, Peter, W-6000 Frankfurt am Main 90 (DE); Heintke, Hans-Eberhard, W-6480 Wächtersbach (DE); Braun, Gebhard, W-6233 Kelkheim (DE)

(56) Entgegenhaltungen:
- EP-A- 0 408 095
- DE-C- 3 922 949
- FR-A- 1 028 384
- FR-A- 1 449 843

## Beschreibung

Die Erfindung bezieht sich auf einen Zupfkopf für Epiliergeräte mit den im Oberbegriff des Anspruches 1 angegebenen Merkmalen.

Ein derartiger Zupfkopf ist in der Patentanmeldung P 39 22 949 des gleichen Anmelders beschrieben und dargestellt.

Aufgabe der Erfindung ist es, einen Zupfkopf für ein Gerät der eingangs genannten Art zu schaffen, dessen Zupfkrone sowohl eine optimale Hautschonung ermöglicht und ein sicheres Einfädeln der zu entfernenden Haare und Zufuhrung zu den Klemmbacken gestattet.

Diese Aufgabe wird nach der Erfindung durch im Kennzeichen des Anspruchs 1 angegebene Mittel gelöst. Die im Außenbereich abgerundete Zupfkrone ermöglicht ein sanftes Gleiten über die Haut, auch zu empfindlichen Zonen, und vermeidet jegliches Kratzen oder die Bildung von Hautfalten oder -wellen, die dann beim Epilieren vor dem Gerät hergeschoben werden müssen.

Gemäß einem weiteren Vorteil der Erfindung sind die Haareintrittsschlitze in der Wandung der Zupfkrone derart angebracht, daß deren ideelle Achse - in Projektion - in spitzem Winkel zur Mittellängsachse des Zupfkopfes in dessen Drehrichtung ansteigend gerichtet ist. Damit bilden sich in Drehrichtung des Zupfkopfes spitze Zähne, die ein befriedigendes Fangen und Einfädeln der Haare gewährleisten.

Für Zupfköpfe mit wechselnder Drehrichtung der Klemmbacken ist es von Vorteil, wenn die Haareintrittsschlitze paarweise benachbart angeordnet sind, und zwar derart, daß ihre ideellen Achsen gegeneinander ansteigend gerichtet sind.

Durch spezielle Formgebung der Zupfkrone und der Haareintrittsschlitze im kritischen Bereich der Hautberührung und Haareinfädelung kann je nach Anwendungsfall und Hautpartie durch die nachstehenden Maßnahmen eine Optimierung erfolgen.

Es ist nach einem weiteren Vorteil der Erfindung vorgesehen, daß die Wandung zwischen den benachbarten Schlitzen soweit weggeschnitten ist, daß eine etwa dreieckförmige Öffnung entsteht, die Fangzähne bildet und zwischen diesen offen ist. Diese relativ weite Haareintrittsöffnng ist besonders geeignet zum Epilieren großer Flächen und gegebenenfalls auch längeren Haaren, an Hautpartien, die weniger empfindlich sind, z.B. an den Beinen.

Für empfindliche, weiche Hautpartien empfehlen sich daher weniger aggressive Zupfkronen mit engeren Schlitzen und abgerundeten Ecken, zum Beispiel für das Epilieren empfindlicher Gesichtsbereiche, wo eine gewollte geringere Zupfleistung sogar erwünscht ist.

Eine weitere vorteilhafte Variante der erfindungsgemäßen Zupfkrone ist gekennzeichnet durch wellenförmig stetig ineinander übergehende, erhöhte und erniedrigte Bereiche der Wandung der Zupfkrone. Diese Variante verbindet vorteilhafterweise geringere Aggressivität der Kronenform mit gutem Freiraum für das Einfädeln der Haare in die Klemmzonen der Klemmbacken. Diese Form ist für empfindliche Hautpartien mit kürzeren Haaren geeignet, da sie keine Fangzähne besitzt.

Für die wechselseitige Anwendung von Zupfkronen verschiedener Gestaltung sind diese zweckmäßigerweise mit einem Schaft versehen, mit dem sie in den Hohlzylinder des Zupfkopfes einsteckbar und verrastbar sind. So kann der Benutzer leicht die für ihn und den jeweiligen Anwendungsfall geeignete Zupfkrone auswählen und in das Epiliergerät einsetzen.

In der Zeichnung sind Ausführungsbeispiele der Erfindung dargestellt, es zeigen:
- Fig. 1: die Aussicht eines vereinfacht dargestellten Epiliergerätes,
- Fig. 2: den Oberteil des Zupfkopfes mit der Zupfkrone,
- Fig. 3 bis 7: perspektivische Ansichten verschiedener Ausführungsformen der Zupfkrone.

Das in Fig. 1 dargestellte Epiliergerät hat ein Gehäuse 1, in dem ein nicht dargestellter Motor für den im Gehäuse 1 drehbar gelagerten Zupfkopf 2 untergebracht ist. Dieser besteht u.a. aus einem Hohlzylinder 3, der eine Zupfkrone 4 trägt. Wie Fig. 2 zu entnehmen ist, sind in die Wandung 5 der Zupfkrone 4 Haareintrittsschlitze 6 - nachstehend kurz "Schlitze" genannt - eingearbeitet, deren idelle Achse A - in Projektion gesehen - schräg in spitzem Winkel zur Mittellängsachse B des Zupfkopfes 2 und in seiner Drehrichtung D ansteigend gerichtet sind, und die von der Oberkante 7 der Zupfkrone 4 bis in die Nähe deren Unterkante 8 reichen. Wie in Fig. 2 weiter dargestellt ist, sind im Inneren des Hohlzylinders 3 unter der Wirkung von Federn 9 stehende Klemmbacken 10 - nur ein Klemmbacken 10 und eine Feder 9 sind dargestellt - angebracht, die mit Bereichen 11 der zylindrischen Innenfläche 12 der Zupfkrone 4 an deren Oberkante 7 in bekannter Weise zusammenwirken.

Die Ausbildung, der Antrieb und die Steuerung der Klemmbacken samt Federn sind in der Patentanmeldung P 39 22 949 beschrieben und dargestellt und werden daher als bekannt vorausgesetzt. Der mit der Haut in Kontakt tretende Bereich der Zupfkrone 4 ist äußerlich zu einem wesentlichen Teil als Abschnitt eines ballig gewölbten, rotationssymmetrischen Drehkörpers ausgebildet, dessen Kontur einer der bekannten geometrischen Kurven entsprechen kann.

Die Zupfkrone hat ferner einen zylindrischen Schaft 13 dessen Außendurchmesser dem Innendurchmesser des Hohlzylinders 3 angepaßt ist, so daß beide Teile 3 und 13 ineinandersteckbar sind. Eine bei 14 angedeutete Verrastung beliebiger bekannter Bauart dient zur Fixierung beider Teile 3 und 13. Wie Fig. 2 weiterhin zeigt, sind die Schlitze 6 jeweils zwischen denjenigen Bereichen der Wandung 5 angebracht, die zwischen den Arbeitsbereichen 11 für die Klemmbacken 10 liegen.

Wie Fig. 3 zeigt, können anstelle jeweils eines Schlitzes 6 zwischen den Klemmbacken - Arbeitsbereichen - auch Schlitze 6.1 und 6.2 derart in der Wandung 5 paarweise angebracht sein, daß ihr ideelle Achse A und C schräg gegeneinander und in der jeweiligen Drehrichtung D ansteigend gerichtet sind. Diese Anordnung ist besonders geeignet für Zupfköpfe mit wechselnder Drehrichtung. Zur Entschärfung der Wirkung des Epiliergerätes bei empfindlichen Hautpartien kann es sinnvoll sein, die Schlitze 6 zu verbreitern, wie es in Fig. 4 für Schlitzpaare gemäß Fig. 3 und Fig. 5 für Einzelschlitze gemäß Fig. 1 und 2 dargestellt ist.

In Fig. 4 ist ferner die Lage der Klemmbacken 10 angedeutet und der Teil 15 der Wandung 5 zwischen den Schlitzen ist oben abgerundet, während die entstandenen Zähne 16 zum Einfangen der Haare wahlweise mehr oder weniger spitz gestaltet sein können, vgl. auch Fig. 3 und 5.

Für große Hautflächen mit längeren Haaren ist eine Ausbildung der Schlitzpaare und der Wandung 5 der Zupfkrone 4 nach Fig. 6 zweckmäßig, bei der der Teil 15 der Wandung 5 der Zupfkrone 4 zwischen den Schlitzpaaren in der Anordnung gemäß Fig. 3 und 4 weggeschnitten ist, so daß eine etwa dreieckförmige Ausnehmung 17 entsteht, die an der Oberhaut 7 der Zupfkrone 4 zwischen so gebildeten Fangzähnen 16 offen ist.

Die in Fig. 7 dargestellte Ausführungsform der Zupfkrone 4 ist hingegen besonders für empfliche Hautpartien mit kürzeren Haaren geeignet, da die Haareintrittzone nicht schlitzförmig mit Fangzähnen gestaltet ist, sondern abgerundete, wellenförmig ineinander übergehende, erhöhte und erniedrigte Bereiche 18 bzw. 19 die Wandung 5 der Zupfkrone 4 aufweist, wobei die Innenfläche des erhöhten Bereiches 18 die Arbeitsfläche 20 für die Klemmbacken enthält und der erniedrigte Beerich 19 dem Haareintritt dient. In der Abwicklung hat die Oberkante 7 der Zupfkrone 4 etwa eine Wellenkontur.

Bei allen vorstehend beschriebenen Zupfkronen werden durch ihre Eigenrotation je nach Anwendungsfall die Haare hervorragend eingefädelt und der Zupfzone zugeführt, wo sie dann durch die Klemmbacken gegen die Innenwand der Zupfkrone gepreßt und durch die Systemrotation von Zupfkrone und Klemmbacken ausgezogen werden.

## Patentansprüche

1. Zupfkopf (2) für Epiliergeräte, bestehend aus einem in einem Gerätegehäuse (1) drehbar gelagerten Hohlzylinder (3), der mit einem im Gerätegehäuse untergebrachten Motor in Antriebsverbindung steht und eine Zupfkrone (4) trägt deren Innenfläche bereichsweise mit beweglichen Klemmbacken (10) zusammenwirkt, dadurch gekennzeichnet, daß die Zupfkrone (4) äußerlich zu einem wesentlichen Teil als Abschnitt eines ballig gewölbten, rotationssymmetrischen Drehkörpers ausgebildet ist und die mit der Haut in Kontakt tretenden Außenflächen der Zupfkrone (4) mit Haareintrittsschlitzen (6, 6.1, 6.2) oder -öffnungen (17) versehen sind.

2. Zupfkopf nach Anspruch 1, gekennzeichnet durch Haareintrittsschlitze (6) in der Wandung (5) der Zupfkrone (4), deren ideelle Achse (A) - in Projektion - in spitzem Winkel (α) zur Mittellängsachse (B) des Zupfkopfes (2) in dessen Drehrichtung (D) ansteigend gerichtet ist.

3. Zupfkopf nach Anspruch 1, gekennzeichnet durch paarweise benachbarte Anordnung der Schlitze (6.1 und 6.2) derart, daß ihre ideellen Achsen (A und C) gegeneinander ansteigend gerichtet sind.

4. Zupfkopf nach Anspruch 3, dadurch gekennzeichnet, daß die Wandung (15) zwischen den benachbarten Schlitzen (6.1 u. 6.2) soweit weggeschnitten ist, daß eine etwa dreieckförmige Öffnung (17) entsteht, die Fangzähne bildet und an der Oberkante (7) der Zupfkrone (4) zwischen den Fangzähnen (16) offen ist.

5. Zupfkopf nach Anspruch 1, gekennzeichnet durch wellenförmig stetig zueinander übergehende, erhöhte und erniedrigte Bereiche der Wandung (5) der Zupfkrone (4).

6. Zupfkopf nach Anspruch 1 und den folgenden Ansprüchen, dadurch gekennzeichnet, daß die Zupfkrone (4) mit einem Schaft (13) versehen ist, mit dem sie in den Hohlzylinder (3) des Zupfkopfes (2) einsteckbar und verrastbar ist.

## Claims

1. An epilation head (2) for epilating appliances, comprising a hollow cylinder (3) that is rotatably mounted in an appliance housing (1), is connected to a motor accommodated in the appliance housing in a driving relationship and carries a plucking crown (4) areas of whose inner surface cooperate with movable clamping jaws (10), characterized in that the plucking crown (4) has a substantial portion of its outside configured as a section of a spherically domed, rotationally symmetrical rotary body, and that the outer surfaces of the plucking crown (4) making contact with the skin are provided with hair entrance slots (6, 6.1, 6.2) or hair entrance apertures (17).

2. An epilation head as claimed in claim 1, characterized by hair entrance slots (6) in the wall (5) of the plucking crown (4), the slot imaginary axis (A) - when viewed in projection - forming an acute angle (α) with the longitudinal center line (B) of the epilation head (2), with an ascending gradient when viewed in the direction of rotation (D) of the epilation head.

3. An epilation head as claimed in claim 1, characterized by slots (6.1 and 6.2) arranged adjacent to each other in pairs, such that their imaginary axes (A and C) extend against each other with an ascending gradient.

4. An epilation head as claimed in claim 3, characterized in that the wall portion (15) between the adjacent slots (6.1 and 6.2) is cut away to such an extent that an approximately triangular aperture (17) results forming gripping teeth (16) and being open at the upper edge (7) of the plucking crown (4) intermediate said gripping teeth (16).

5. An epilation head as claimed in claim 1, characterized by raised and recessed portions of the wall (5) of the plucking crown (4) that continuously merge into each other in an undulating fashion.

6. An epilation head as claimed in claim 1 and the succeeding claims, characterized in that the plucking crown (4) is provided with a shank (13) adapted to establish a plug-in and locking connection with the hollow cylinder (3) of the epilation head (2).

## Revendications

1. Tête d'épilation (2) pour appareils à épiler, comprenant un cylindre creux (3) monté rotatif dans le boîtier (1) de l'appareil et en liaison d'entraînement avec un moteur logé dans le boîtier de l'appareil, cylindre creux qui porte une couronne d'épilation (4) et dont la surface interne coopère par endroits avec des mors mobiles (10), caractérisée en ce que la couronne d'épilation (4) est réalisée extérieurement, pour une partie essentielle, comme un segment d'une pièce tournante à symétrie de révolution de forme bombée convexe, et les surfaces extérieures de la couronne d'épilation (4), venant en contact avec la peau, sont pourvues de fentes (6, 6.1, 6.2) ou d'ouvertures (17) d'entrée de poils.

2. Tête d'épilation selon la revendication 1, caractérisée par des fentes (6) d'entrée de poils, ménagées dans la paroi (5) de la couronne d'épilation (4), dont l'axe idéal (A) est orienté - en projection - sous un angle aigu (α) par rapport à l'axe (B) de la tête d'épilation (2), de manière à monter dans le sens de rotation (D) de cette tête.

3. Tête d'épilation selon la revendication 1, caractérisée en ce que les fentes (6.1 et 6.2) sont disposées par paires à proximité l'une de l'autre, de manière que les axes idéaux (A et C) d'une paire de fentes soient dirigés l'un vers l'autre en montant.

4. Tête d'épilation selon la revendication 3, caractérisée en ce que la paroi (15) entre les fentes (6.1 et 6.2) voisines est découpée au point que soit formée une ouverture (17) à peu près triangulaire qui forme des dents de capture (16) et est ouverte sur le bord supérieur (7) de la couronne d'épilation (4) entre les dents de capture (16).

5. Tête d'épilationn selon la revendication 1, caractérisée en ce que la paroi (5) de la couronne d'épilation (4) comporte des zones plus hautes et plus basses qui se raccordent de façon continue et sous une forme ondulée les unes aux autres.

6. Tête d'épilation selon la revendication 1 et les revendications suivantes, caractérisée en ce que la couronne d'épilation (4) est pourvue d'une queue (13) par laquelle elle est emboîtable et encliquetable dans le cylindre creux (3) de la tête d'épilation (2).
